# EUROPÄISCHE PATENTSCHRIFT

(11) **EP 1 548 213 B1**
(45) Veröffentlichungstag und Bekanntmachung des Hinweises auf die Patenterteilung: **12.08.2009**
(21) Anmeldenummer: 04029010.8
(22) Anmeldetag: 08.12.2004
(51) Int. Cl.: E05B 7/00, E05B 9/08

(54) **Betätigungsvorrichtung für Türen oder Klappen an Fahrzeugen**
Actuation device for doors or lids on vehicles
Dispositif d'actionnement pour portes ou couvercles d'un véhicule

(30) Priorität: 20.12.2003 DE 10360175
(43) Veröffentlichungstag der Anmeldung: 29.06.2005
(73) Patentinhaber: HÜF Hülsbeck & Fürst GmbH & Co. KG, 42551 Velbert (DE)
(72) Erfinder: Velicanin, Mensur, 42555 Velbert (DE); Mönig, Stefan, 48332 Schwelm (DE)
(74) Vertreter: Mentzel, Norbert

(56) Entgegenhaltungen:
- EP-A- 1 026 349
- EP-A- 1 323 881

## Beschreibung

Die Erfindung richtet sich auf eine Betätigungsvorrichtung der im Oberbegriff des Anspruches 1 angegebenen Art. Zu dieser Vorrichtung gehört auch ein sogenannter "Turm", der entweder einen Schließzylinder aufweisen kann, oder der nur als Styling-Attrappe ausgebildet ist. Ein solcher Turm wird normalerweise erst nach der Befestigung des Trägers im Türinneren von der Türaußenseite aus in eine Öffnung des Trägers eingesteckt und durch einen am Träger verschiebbar geführten Schieber verriegelt. Dabei besitzt der Schieber eine Schulter und der Träger eine Gegenschulter, welche in der einen Lage des Schiebers hintereinander liegen und damit eine "Verriegelungslage" bestimmen. Wird der Schieber in eine "Entriegelungslage" verschoben, so gibt die Schulter die Gegenschulter frei und der Turm kann in den Träger eingesteckt oder aus diesem wieder herausgezogen werden.

Bei der bekannten Betätigungsvorrichtung dieser Art (EP 1 026 351 A1) wird ein plattenförmiger Schieber mit einem Ausschnitt versehen, wodurch dieser eine U-Form erhält. Dieser U-Schieber ist mit seinen Schenkeln in seitlichen Führungsschienen des Trägers verschiebbar. Am die beiden U-Schenkel verbindenden Steg ist eine Gewindeaufnahme für eine Stellschraube vorgesehen, die mit ihrem Schraubenkopf ins Bügelinnere weist, während das zur Betätigung der Schraube dienende Betätigungsende seitlich aus dem Träger herausragt. Dieses Betätigungsende der Stellschraube ist durch eine seitliche Öffnung im Falzbereich der Tür betätigbar. Beim Betätigen der Stellschraube stößt der Schraubenkopf an eine Seitenwand des in einer Öffnung des Trägers eingesteckten Turms und bewegt beim weiteren Verschrauben den U-förmigen Schieber in Richtung auf den Türfalz. Dabei fahren am Ende der beiden U-Schenkel sitzende Nasen in entsprechende Aussparungen des Turms, wodurch ein Herausziehen des Turms aus dem Tröger verhindert werden soll. Die Ausreißfestigkeit des Turms über den zwischen den Nasen des U-Schiebers und dem Schraubenkopf der Stellschraube eingespannten Turm ist unbefriedigend.

Der Erfindung liegt die Aufgabe zugrunde, eine Betätigungsvorrichtung der im Oberbegriff des Anspruches 1 genannten Art zu entwickeln, die sich durch eine größere Ausreißfestigkeit des montierten Turms im Träger auszeichnet. Dies wird erfindungsgemäß durch die im Anspruch 1 angeführten Maßnahmen erreicht, denen folgende besondere Bedeutung zukommt.

In der Verriegelungslage des Schiebers kommt bei der erfindungsgemäßen Vorrichtung eine Radialaußenfläche eines in Ausziehrichtung des Turms weisenden Nockens am Schieber an einer Radialinnenfläche eines am Turm vorgesehenen Gegennockens zu liegen. Dieser Gegennocken weist in Einsteckrichtung des Turms und befindet sich in radialem Abstand zu einer benachbarten Umfangsfläche des Turms. In der Verriegelungslage fährt der Nocken in den radialen Abstand des Turms ein und gelangt vor dessen Gegennocken. Wenn Unbefugte ins Fahrzeuginnere gelangen wollen, versuchen sie den Turm gewaltsam durch in Ausziehrichtung weisende Kräfte aus dem Träger axial herauszureißen. Bei solchen Ausziehkräften drücken die Gegenschultern auf die Schultern des Schiebers. Dadurch kommt es im Bereich der Schulter zu einer Biegebeanspruchung des plattenförmigen Schieber; es entsteht ein Biegemoment, welches den plattenförmigen Schieber nach außen zu biegen versucht. Die Erfindung wirkt diesem Biegemoment entgegen, weil auf den Schieber wirkende Biegekräfte von der Radialaußenfläche seines Nockens auf die Radialinnenfläche des turmseitigen Gegennockens übertragen und vom Turm aufgenommen werden. Es kommt folglich im Bereich seiner Schulter zu keiner Aufbiegung des Schiebers. Der Träger bei der erfindungsgemäßen Vorrichtung kann daher hohen Ausziehkräften standhalten.

Die Ausbildung eines Nockens am Schieber einerseits und eines Gegennockens am Turm andererseits erfordert nur wenig Material und Platz. Die hohe Ausziehfestigkeit ergibt sich ohne Verwendung kostspieliger Materialien hoher Festigkeit und ohne hoher Materialstärken im Schieber und Träger, was platzaufwendig wäre. Normalerweise wird der Schieber plattenförmig ausgebildet. Um die Ausziehfestigkeit zu erhöhen, kann man im Bereich der Schulter eine Plattenverdickung vorsehen, welche in der Verriegelungslage vor die Gegenschulter des Turms gelangt. Eine solche Plattenverdickung kann einfach aus einem Klotz bestehen, der auf der Rückseite des plattenförmigen Trägers sitzt.

Es empfiehlt sich unterhalb der die Gegennocken aufweisenden Umfangszone einen Radialvorsprung am Turm vorzusehen, der einen Axialabsatz zu dieser Umfangszone aufweist. Dieser Axialabsatz fungiert als Gegenschulter, die in der Verriegelungslage mit der Schulter des Schiebers zusammenwirkt.

Die Verschiebung des Schiebers kann selbsttätig durch das Einstecken des Turms in die Öffnung und/oder Herausziehen aus der Öffnung des Trägers erreicht werden. Dafür genügt es am Turm in Einsteckrichtung geneigt verlaufende Steuerflächen und am Schieber Stellflächen vorzusehen, die dazu eine Gegenneigung aufweisen. So kann beim Einstecken des Turms die dortige Steuerfläche auf die Stellfläche vom Schieber stoßen und diesen, z.B. aus der Verriegelungslage in die Entriegelungslage zurückschieben. Es empfiehlt sich, solche Steuerflächen am Radialvorsprung des Turms vorzusehen, während die Stellflächen am Nocken und/oder Klotz des Schiebers angeordnet werden. Diese selbsttätige Rückstellung des Schiebers ist vor allem dann angebracht, wenn eine Federlast auf den Schieber wirkt, die bestrebt ist, diesen z.B. in die Verriegelungslage zu überführen.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: in perspektivischer Darstellung ein Teilstück der fertig montierten Betätigungsvorrichtung nach der Erfindung, wobei sowohl das den Griff aufweisende benachbarte Teilstück, als auch die Außenverkleidung der Tür weggelassen worden sind,
- Fig. 2: einen schematischen Querschnitt durch die fertig montierte Betätigungsvorrichtung von Fig. 1 längs der dortigen Schnittlinie II - II, wo aber die Türaußenverkleidung ergänzend eingezeichnet worden ist,
- Fig. 3: ein Detail von Fig. 2 in Richtung der durch die Schnittlinie III-III verdeutlichte Schnittebene der Vorrichtung,
- Fig. 4: die perspektivische Ansicht eines Bestandteils der erfindungsgemäßen Vorrichtung, nämlich eines Schiebers,
- Fig. 5: in einer der Fig. 1 übereinstimmenden Perspektive zwei Bestandteile der Vorrichtung in einer ersten Phase ihres Zusammenbaus und
- Fig. 6: eine weitere Phase dieses Zusammenbaus deren Ergebnis dann der in Fig. 1 gezeigte Endzustand der Vorrichtung ist.

Zur erfindungsgemäßen Betätigungsvorrichtung gehört zunächst ein Träger 10, der im Türinneren befestigt wird. In einem Endbereich 11 des Trägers 10 wird ein sogenannter "Turm" 20 montiert, der z.B. einen Schließzylinder 40 beinhaltet. Der Nachbarbereich 12 vom Träger 10 dient zur Anordnung eines nicht näher gezeigten Griffs der Vorrichtung. Ein solcher Griff und der Schließzylinder 40 wirken in üblicher Weise mit einem in der Tür vorgesehenen Schloss zusammen. Wie anhand der Fig. 5 und 6 noch näher zu erläutern ist, wird der Turm 20 nachträglich, von der Türaußenseite aus, in den dort bereits montierten Träger im Sinne des dortigen Pfeils 28 in eine Öffnung 13 eingesteckt. Die Einsteckbewegung 28 erfolgt im wesentlichen senkrecht zum Träger 10. Auch der Griff wird in der Regel nachträglich am Träger 10 montiert, und zwar vor dem Einstecken 28 des Turms 20.

Die volle Einstecklage des Turms 20 im Träger 10 ist in den Fig. 1 und 2 gezeigt. In Fig. 2 ist auch eine Außenverkleidung 50 der Tür zu erkennen. In der Außenverkleidung 50 befindet sich ein geeigneter Durchbruch 53 zur Montage des Turms 20 und des Griffs. In Einstecklage kommt ein verbreiterter Kopf 29 des Turms auf der Außenseite 51 der Verkleidung 50 zu liegen, während an der Innenseite 52 der Träger 10 zu liegen kommt. In Fig. 1 ist die Außenverkleidung 50 weggelassen worden. Auf der Türaußenseite kommt auch eine Kappe 41 vom Schließzylinder 40 zu liegen, in welcher ein dem Schließzylinder zugeordneter, nicht näher gezeigter Schlüssel seinen Zugang 42 zum Schließzylinder im Inneren des Turms 40 findet. Ein solcher Schließzylinder könnte auch fehlen, was in der Regel an den hinteren Türen eines Fahrzeugs üblich ist. Dann kommt eine dem dargestellten Turm analoge Attrappe zur Anwendung, weshalb die nachfolgende Beschreibung insoweit auch für diese Ausführung gilt.

Wie besonders gut aus Fig. 5 zu entnehmen ist, liegt der Vorderseite 18 vom Träger 10 ein Schieber 30 auf. Der Träger 10 ist wenigstens im Bereich des Schiebers plattenförmig ausgebildet und besitzt beidlängsseits angeordnete Führungskanten 17, zwischen denen der Schieber im Sinne der Pfeile 35 bzw. 35' längsverschiebbar ist. Der Schieber 30 besitzt einen Ausschnitt 36, der wenigstens fallweise mit der Öffnung 13 vom Träger 10 ausgerichtet ist und das Einstecken 28 des Turms in die Baueinheit Träger-Schieber 10, 30 zulässt. Beidseitig des Ausschnitts 36 verbleiben Randstreifen 37, deren äußere Längsränder bei der Schieber-Bewegung 35, 35' an den Führungskanten 37 entlang gleiten. Im Einsteckfall, dessen Vorstufe in Fig. 6 zu erkennen ist, ist der gegenüberliegende innere Längsrand 38 dieser Randstreifen 37 der zugehörigen Seitenwand 27 vom Turm 20 zugekehrt.

Der Schieber 30 dient zur Verriegelung der in Fig. 1 und 2 gezeigten Einstecklage des Turms 20 im Träger 10. Er kann zwischen einer Verriegelungslage von Fig. 1, die dort durch die Hilfslinie 30.1 markiert ist, in eine aus Fig. 6 ersichtliche Entriegelungslage überführt werden, mit der Hilfslinie 30.2 gekennzeichnet ist. In der Verriegelungslage 30.1 kommen, wie aus Fig. 2 hervorgeht, in Ausziehrichtung 28' gesehen, an beiden Seitenwänden 37 des Turms 20 vier Schultern 31 vom Schieber 30 vor vier Gegenschultern 21 zu liegen, die am Turm 20 vorgesehen sind. Zweckmäßigerweise ist wenigstens dieser Bereich des Schiebers mit einer Plattenverdickung 39 versehen. Diese Plattenverdickung 39 ist im Ausführungsbeispiel aus einem auf der Rückseite 49 des Schiebers 30 axial vorspringenden Klötzen 55 bzw. 56 ausgebildet. In der Entriegelungslage 30.2 von Fig. 6 sind die dort nicht näher gezeigten Schultern 31 so weit in Verschiebungsrichtung 35 verschoben, dass die am Turm 20 vorgesehenen Gegenschultern 21 freigegeben werden. Dann lässt sich der Turm, wie beschrieben, nicht nur im Sinne des Pfeils 28 einstecken, sondern auch im Sinne des Pfeils 28' wieder herausziehen.

Wie aus den Fig. 4 und 5 zu erkennen ist, sind an jeder Seitenwand 27 des Turms 20 jeweils zwei der bereits genannten Gegenschultern 21 vorgesehen, die von jeweils durch zwei an der Seitenwand 27 vorgesehenen Radialvorsprüngen 25, 26 gebildet werden, und zwar durch ihre in Ausziehrichtung 28' weisende Axialabsätze. Weil der eine Radialvorsprung 25 dem Griff näher zugekehrt ist, als der andere 26, soll der erste Anfangsvorsprung 25 und der andere Endvorsprung 26 bezeichnet werden.

Dementsprechend besitzt auch der Schieber 30 an jeder seiner beiden inneren Längsrändern 38 zwei Nocken 45, 46 für die beschriebenen Schultern 31. Am Ort der beiden Nocken 45, 46 sind auch zwei Klötze 55, 56 vorgesehen, wie aus Fig. 4 hervorgeht. In analoger Weise, wie bei den Radialvorsprüngen 25, 26 vom Turm 20, wird der dem Griff nähere Nocken 25 bzw. Klotz 55 als "Anfangsnocken" bzw. "Anfangsklotz" und der andere als "Endnocken" bzw. "Endklotz" bezeichnet.

Unbefugte Personen, die in das Fahrzeuginnere eindringen wollen, versuchen den im Träger 10 verriegelten Turm 20 im Sinne des Pfeils 28' von Fig. 2 herauszuziehen, um ans Türschloss zu gelangen. Diese Personen üben dazu die dort durch den Kraftpfeil 58 verdeutlichte Ausziehkraft auf. Um auch hohen Ausziehkräften 58 standhalten zu können, dienen die auf der Vorderseite 48 des Schiebers 30 vorgesehenen, in Ausziehrichtung 28' weisenden Anfangsnocken 45 und Endnocken 46. Diesen beiden Nocken 45, 46 ist im vorliegenden Fall ein gemeinsamer Gegennocken 22 am Turm zugeordnet, der in radialem Abstand 23 zur benachbarten Umfangszone bzw. zu der bereits mehrfach erwähnten Seitenwand 27 vom Turm 20 entfernt ist. Wegen dieses Abstands 23 entsteht zwischen der Umfangszone bzw. Seitenwand 27 und der ihr zugekehrten Radialinnenfläche 24 ein freier Raum, in welchen in der Verriegelungslage 30.1 der Anfangsnocken 45 und Endnocken 46 gelangen. Dann kommt eine Radialaußenfläche 34 des jeweiligen Nockens 45 bzw. 46 an der Radialinnenfläche 24 vom Gegennocken 22 zu liegen.

Auf den Turm 20 wirkende Ausziehkräfte 58 werden von den Gegenschultern 21 der beidseitigen Vorsprünge 25, 26 über die Schultern 31 und die zugehörigen Klötze 55, 56 auf den Schieber 30 übertragen. Dadurch entstehen die in Fig. 2 verdeutlichten Biegekräfte 57 am Schieber 30, die bestrebt sind, den Schieber 30 so weit aufzubiegen, dass der Turm mit seinen beiden Radialvorsprüngen 25, 26 im Sinne des Pfeils 28' herausgezogen werden kann. Dies wird bei der Erfindung aber verhindert, weil die genannten Radialaußenflächen 34 der Nocken 45, 46 sich an ihren zugeordneten Radialinnenflächen 24 des Gegennockens 22 abstützen und dadurch diese Biegekräfte 57 aufnehmen und auf den Turm 20 zurück übertragen. Deswegen kann die erfindungsgemäße Betätigungsvorrichtung überraschend hohen Ausziehkräften 58 standhalten.

Der Gegennocken 22 entsteht aus einer durchgehenden Leiste. Diese Gegennockenleiste 22 ist nicht nur in radialem Abstand 23 von der zugehörigen Seitenwand 27 des Turms 20 entfernt, sondern auch, wie Fig. 2 zeigt, in einem so hohen axialen Abstand 43 von den die Gegenschulter 21 erzeugenden Absatzflächen der beiden Radialvorsprünge 25, 26, dass der Schieber 30 mit seinen Profilen dazwischen passt. Gemäß Fig. 5 erstreckt sich die Gegennockenleiste zwar über die ganze Länge des Anfangsvorsprungs 25, aber nur über einen Teil der Gegenschulter 21 vom Endvorsprung 26. Beachtenswert ist schließlich, dass die aus Fig. 5 erkennbare Entfernung 54 zwischen den beiden Radialvorsprüngen 25, 26 größer, höchstens gleich der Länge 47 des Endnockens 46 ausgebildet ist. Dies ist insbesondere aus Fig. 6 ersichtlich, auf die noch eingegangen wird.

Der Schieber 30 befindet sich normalerweise immer in seiner aus Fig. 1 ersichtlichen Verriegelungslage 30.1. Dafür sorgt eine zwischen dem Schieber 30 und dem Träger 10 wirkende Federbelastung 32, deren Anordnung und Wirkungsweise besonders gut aus Fig. 3 zu erkennen ist. Erreicht wird dies durch zwei Druckfedern 33, die auf zueinander gegenüberliegenden Seiten des Turms 20 angeordnet sind, wie aus Fig. 2 zu entnehmen ist. Der Schieber 30 ist dabei mit einem axial abragenden Lappen 14 versehen, der einen Schlitz 15 im Träger durchragt. Der Träger 10 hat seinerseits eine auf seiner Rückseite 19 abragende Lasche 16. Zwischen dem Lappen 14 und der Lasche 16 ist jeweils eine der beiden Druckfedern 33 abgestützt.

Der Turm 20 besitzt eine zur Einsteckrichtung 28 geneigt verlaufende Steuerfläche 59. Es gibt zwei solcher Steuerflächen 59, die sich an der Breitseite 63 des Turms 20 befinden und Bestandteil der beidseitigen Endvorsprünge 26 sind. Diesen Steuerflächen 59 sind zwei Stellflächen 44 am Schieber 30 zugeordnet, die eine Gegenneigung aufweisen. Diese Stellflächen 44 sind, wie Fig. 4 verdeutlicht, Bestandteil der beidseitig des Schieber-Ausschnitts 36 angeordneten beiden Endnocken 46 bzw. Endklötze 56. Bei der Einsteckbewegung 28 des Turms stoßen die beiden Steuerflächen 59 auf die Stellflächen 44 und schieben den Schieber 30 im Sinne des Pfeils 35 von Fig. 5 zurück. Diese Rückschiebung 35 erfolgt gegen die Wirkung der Federbelastung 32.

Das Ausmaß dieser Rückschiebung 35 ist aus Fig. 6 zu erkennen, wo, wie bereits erwähnt wurde, der Schieber 30 seine Entriegelungslage 30.2 erreicht hat. Die beidseitigen Anfangsnocken 45 und die zugehörigen Anfangsklötze 55 sind aufgrund der Schieber-Rückbewegung 35 mit dem Zwischenraum 54 zwischen den beiden zum Turm gehörigen Radialvorsprüngen 25, 26 ausgerichtet und fahren darin während des weiteren Vollzugs der Einsteckbewegung 28 bis in Höhe der Axialabsätze 21 ein. Dann stützt sich der Schieber 30 bzw. sein Anfangsnocken 45 und Anfangsklotz 55 nicht mehr an der Flanke des turmseitigen Anfangsvorsprungs 25 ab. Unter der Wirkung der Federbelastung 32 wird dann der Schieber 30 im Sinne des in Fig. 6 und 5 erkennbaren Pfeils 35' verschoben, wodurch schließlich selbsttätig wieder die Verriegelungslage 30.1 des Schiebers 30 von Fig. 1 erreicht wird. Der Turm 20 ist dann in der bereits geschilderten Weise zuverlässig im Träger 10 arretiert.

Wie aus Fig. 6 zu entnehmen ist, besitzt der Turm 20 an seiner Breitseite 63, die zwischen den beiden Turm-Seitenwänden 27 verläuft, eine Querrippe 64, die mit einer in Ausziehrichtung 28' weisenden Anlagefläche 65 versehen ist. Die beiden Randstreifen 37 vom Schieber 30 sind durch einen Endsteg 66 miteinander verbunden. In der Verriegelungslage 30.1 fährt aufgrund der vorbeschriebenen Vorwärtsbewegung 35' der Schieber 30 mit seinem Endsteg 66 über die Anlagefläche 65 des Turms. Die Querrippe 64 kann axial unterhalb der Auflagefläche 65 eine Neigungsfläche 67 aufweisen, die, in Einsteckrichtung 28 des Turms 20 gesehen, geneigt verläuft.

Zur Sicherung der Verriegelungslage 30.1 dient eine Sicherungsschraube 60, die ausweislich der Fig. 4 aus einem Schraubenschaft 51 und einem zum Angriff eines Drehwerkzeugs dienenden Schraubenkopf 62 besteht. Der Schraubenkopf 62 ist von der Rückseite 19 des Trägers 10 aus zugänglich, wo sich auch eine Aufnahme für den Schraubenschaft 61 befindet. Ist die Verriegelungslage 30.1 erreicht, so ist das Schaftende der Schraube 60 mit einem Loch 68 im Endsteg 66 des Schiebers 30 ausgerichtet. Bei Betätigung der Sicherungsschraube 60 fährt das Schaftende in das Loch 68 ein und kann bis zu einer im Kopf 29 des Turms 20 vorgesehenen Gewindebohrung 69 gelangen, in welcher dann die Schraube 60 festgeschraubt werden kann.

### Bezugszeichenliste :

- 10: Träger
- 11: Endbereich von 10
- 12: Nachbarbereich von 10
- 13: Öffnung in 10 für 20
- 14: axialer Lappen an 30 (Fig. 3)
- 15: Schlitz in 10 für 14 (Fig. 3)
- 16: axiale Lasche an 10 (Fig. 3)
- 17: Führungskante für 30
- 18: Vorderseite von 10
- 19: Rückseite von 10
- 20: Turm
- 21: Gegenschulter, Axialabsatz von 25, 26
- 22: Gegennocken, Gegennockenleiste
- 23: radialer Abstand zwischen 22 und 27 (Fig. 2)
- 24: Radialinnenfläche von 22
- 25: Radialvorsprung, Anfangsvorsprung
- 26: Radialvorsprung, Endvorsprung
- 27: Seitenwand von 20
- 28: Pfeil der Einsteckbewegung von 20 in 10 (Fig. 5, 6)
- 28': Pfeil der Herausziehbewegung von 20 aus 10 (Fig. 5, 6)
- 29: Kopf von 20
- 30: Schieber
- 30.1: Verriegelungslage von 30 (Fig. 1)
- 30.2: Entriegelungslage von 30 (Fig. 6)
- 31: Schulter an 30
- 32: Federbelastung von 30 in 30.1 (Fig. 3)
- 33: Druckfeder für 32 (Fig. 3)
- 34: Radialaußenfläche von 45, 46 (Fig. 2)
- 35: Verschiebung von 30, Rückverschiebung (Fig. 5, 6)
- 35': Verschiebung von 30, Vorwärtsverschiebung (Fig. 5, 6)
- 36: Ausschnitt in 30
- 37: Randstreifen in 30
- 38: innerer Längsrand von 37
- 39: Plattenverdickung von 30
- 40: Schließzylinder in 20
- 41: Kappe von 40
- 42: Schlüsselzugang zu 40
- 43: axialer Abstand zwischen 21 und 22 (Fig. 2)
- 44: Stellfläche an 30 (Fig. 5)
- 45: Nocken an 48, Anfangsnocken
- 46: Nocken an 48, Endnocken
- 47: Länge von 26 (Fig. 5)
- 48: Vorderseite von 30
- 49: Rückseite von 30
- 50: Außenverkleidung der Tür (Fig. 2)
- 51: Außenseite von 50 (Fig. 2)
- 52: Innenseite von 50 (Fig. 2)
- 53: Durchbruch in 50 (Fig. 2)
- 54: Entfernung zwischen 25, 26, Zwischenraum (Fig. 5, 6)
- 55: Klotz an 49, Anfangsklotz
- 56: Klotz an 49, Endklotz
- 57: Aufbiegekraft von 58 (Fig. 2)
- 58: Ausziehkraft auf 20 (Fig. 2)
- 59: Steuerfläche an 26 (Fig. 5)
- 60: Sicherungsschraube (Fig. 4)
- 61: Schraubenschaft von 60 (Fig. 4)
- 62: Schraubenkopf von 60 (Fig. 4)
- 63: Breitseite von 20 (Fig. 5, 6)
- 64: Querrippe bei 63 (Fig. 6)
- 65: Anlagefläche von 64 (Fig. 6)
- 66: Endsteg zwischen 37 bei 30 (Fig. 6)
- 67: Neigungsfläche bei 64
- 68: Loch in 30 für 61
- 69: Gewindebohrung in 29 für 61 (Fig. 1)

## Patentansprüche

1. Betätigungsvorrichtung für Türen oder Klappen an Fahrzeugen
mit einem Träger (10), der im Türinneren befestigbar ist,
mit einem entweder einen Schließzylinder (40) oder eine Styling-Attrappe aufweisenden Turm (20), der in eine Öffnung (13) vom Träger (10) einsteckbar (28) ist,
mit einem im Träger (10) längsverschieblich (35, 35') geführten Schieber (30), der einen den eingesteckten Turm (20) wenigstens bereichsweise umgreifenden Ausschnitt (36) aufweist,
mit mindestens einer Schulter (31) am Schieber (30) und mit einer Gegenschulter (21) am Turm (20),
wobei der Schieber (30) gegenüber dem Turm (20) zwischen einer Verriegelungslage (30.1) und einer Entriegelungslage (30.2) verschiebbar (35, 35') ist
und in der Verriegelungslage (30.1) die Schulter (31) vom Schieber (30) die Gegenschulter (21) übergreift und den Turm (20) in seiner Einstecklage in der Trägeröffnung (13) verriegelt,
während in der Entriegelungslage (30.2) die Schulter (31) die Gegenschulter (21) freigibt und den Turm (20) im Träger (10) einsteckbar (28) bzw. herausziehbar (28') macht,
**dadurch gekennzeichnet ,**
**dass** der Schieber (30) auf seiner in Ausziehrichtung (28') weisenden Vorderseite (48) wenigstens einen Nocken (45, 46) besitzt, der eine vom eingesteckten Turm (20) weggerichtete Radialaußenfläche (34) aufweist,
**dass** der Turm (20) einen in Einsteckrichtung (28) weisenden Gegennocken (22) besitzt,
der in radialem Abstand (23) zu einer benachbarten Umfangszone des Turms (20) angeordnet ist und eine dem Turm (20) zugekehrte Radialinnenfläche (24) aufweist,
und **dass** beim Verschieben (35') in die Verriegelungslage (30.1) der Nocken (45, 46) vom Schieber (30) in den radialen Abstand (23) des Turms (20) einfährt und hinter den Gegennocken (22) des eingesteckten Turms (20) gelangt, wo seine Radialaußenfläche (34) sich an der Radialinnenfläche (24) des Gegennockens (22) abstützt.

2. Betätigungsvorrichtung nach Anspruch 1, **dadurch gekennzeichnet, dass** der Turm (20) unterhalb der den Gegennocken (22) aufweisenden Umfangszone mindestens einen Radialvorsprung (25, 26) besitzt,
dass der Radialvorsprung (25, 26) zu dieser Umfangszone hin einen Axialabsatz (21) aufweist
und dass dieser Axialabsatz (21) die Gegenschulter für den Schieber (30) erzeugt.

3. Betätigungsvorrichtung nach Anspruch 1, **dadurch gekennzeichnet, dass** der plattenförmige Schieber (30) im Bereich seiner Schulter (31) eine Plattenverdickung (39) aufweist,
welche in der Verriegelungslage (30.1) vor die Gegenschulter (21) bzw. den Axialabsatz vom eingesteckten Turm (20) fährt.

4. Betätigungsvorrichtung nach Anspruch 3, **dadurch gekennzeichnet, dass** die Plattenverdickung (39) aus einem Klotz (55, 56) besteht, der auf der Rückseite (49) des plattenförmigen Schiebers (30) sitzt.

5. Betätigungsvorrichtung nach einem oder mehreren der Ansprüche 1 bis 4, **dadurch gekennzeichnet, dass** der vorderseitige Nocken (45, 46) und der rückseitige Klotz (55, 56) im wesentlichen an der gleichen Stelle des Schiebers (30) sitzen.

6. Betätigungsvorrichtung nach einem oder mehreren der Ansprüche 1 bis 5, **dadurch gekennzeichnet, dass** der Nocken (45, 46) und/oder der Klotz (55, 56) beidlängsseits vom Ausschnitt (36) an den inneren Längsrändern (38) vom Schieber (30) angeordnet sind.

7. Betätigungsvorrichtung nach Anspruch 6, **dadurch gekennzeichnet, dass** am inneren Längsrand (38) vom Schieber (30) zwei Nocken (45, 46) und/oder Klötze (55, 56) angeordnet sind, die - in Verschiebungsrichtung (35') des Schiebers (30) gesehen - voneinander entfernt sind.

8. Betätigungsvorrichtung nach Anspruch 7, **dadurch gekennzeichnet, dass** der eine Nocken und/oder Klotz im Bereich von dem Griff zugekehrten Anfang des Ausschnitts (36) angeordnet ist und dort einen Anfangsnocken (45) bzw. Anfangsklotz (55) erzeugt,
während der andere Nocken und/oder Klotz am im Bereich von dem Griff entfernten Ende des Ausschnitts (36) positioniert ist und daher ein Endnocken (46) bzw. Endklotz (56) bilden.

9. Betätigungsvorrichtung nach Anspruch 7 oder 8, **dadurch gekennzeichnet, dass** dem Anfangsnocken (45) und dem Endnocken (46) vom Schieber (30) ein gemeinsamer Gegennocken (22) am Turm (20) zugeordnet ist.

10. Betätigungsvorrichtung nach Anspruch 9, **dadurch gekennzeichnet, dass** der gemeinsame Gegennocken (22) aus einer durchgehenden Leiste (Gegennockenleisle) besteht.

11. Betätigungsvorrichtung nach einem oder mehreren der Ansprüche 2 bis 10, **dadurch gekennzeichnet, dass** die Radialvorsprünge (25, 26) an zueinander gegenüberliegenden Seitenwänden (27) vom Turm (20) angeordnet sind,
wobei die Seitenwände (27) bei eingestecktem Turm (20) und in Verriegelungslage (30.1) den inneren Längsrändern (38) vom Schieber (30) zugekehrt sind.

12. Betätigungsvorrichtung nach einem oder mehreren der Ansprüche 7 bis 11, **dadurch gekennzeichnet, dass** an der Seitenwand (27) vom Turm (20) zwei Radialvorsprünge (25, 26) angeordnet sind
und dass die beiden Radialvorsprünge (25, 26) in Verschiebungsrichtung (35, 35') des Schiebers (30) voneinander entfernt (54) sind und im Einsteckfall des Turms (20) einen dem Griff zugekehrten Anfangsvorsprung (25) und einen vom Griff entfernten Endvorsprung (26) bilden.

13. Betätigungsvorrichtung nach Anspruch 12, **dadurch gekennzeichnet, dass** in Verriegelungslage (30.1) der Anfangsvorsprung (25) vom Turm (20) mit dem Anfangsnocken (45) bzw. Anfangsklotz (55) vom Schieber (30) ausgerichtet ist
und dass der Endvorsprung (26) vom Turm (20) mit dem Endnocken (46) bzw. Endklotz (56) vom Schieber (30) fluchtet.

14. Betätigungsvorrichtung nach Anspruch 12 oder 13, **dadurch gekennzeichnet, dass** dem Anfangsvorsprung (25) und dem Endvorsprung (26) ein gemeinsamer, leistenförmiger Gegennocken (Gegennockenleiste 22) zugeordnet ist
und dass die Gegennockenleiste (22) in axialem Abstand (43) von den beiden, die Gegenschulter (21) erzeugenden axialen Absätzen der beiden Radialvorsprünge (25, 26) angeordnet ist.

15. Betätigungsvorrichtung nach einem oder mehreren der Ansprüche 12 bis 14, **dadurch gekennzeichnet, dass** die Entfernung (54) zwischen den beiden Radialvorsprüngen (25, 26) größer/gleich der Länge (47) des Endnockens (46) bzw. Endklotzes (56) vom Schieber (30) ausgebildet ist.

16. Betätigungsvorrichtung nach einem oder mehreren der Ansprüche 12 bis 15, **dadurch gekennzeichnet, dass** die durchgehende Gegennockenleiste (22) zwar im wesentlichen die ganze Gegenschulter (21) vom Anfangsvorsprung (25), aber nur einen Teil der Gegenschulter (21) vom Endvorsprung (26) überdeckt.

17. Betätigungsvorrichtung nach einem oder mehreren der Ansprüche 1 bis 16, **dadurch gekennzeichnet, dass** der Turm (20) wenigstens eine zur Einsteckrichtung (28) geneigt verlaufende Steuerfläche (59) aufweist,
dass der Schieber (30) eine Stellfläche (44) besitzt, die eine Gegenneigung zur Steuerfläche (59) aufweist,
und dass beim Einstecken (28) die Steuerfläche (59) vom Turm (20) auf die Stellfläche (44) stößt und den Schieber (30) selbsttätig aus dessen Verriegelungslage (30.1) in die Entriegelungslage (30.2) zurückschiebt.

18. Betätigungsvorrichtung nach Anspruch 17, **dadurch gekennzeichnet, dass** die Steuerfläche (44) sich am Radialvorsprung (26) des Turms (20) befindet
und dass die Stellfläche (44) am Nocken (46) und/oder am Klotz (56) sitzt.

19. Betätigungsvorrichtung nach Anspruch 18, **dadurch gekennzeichnet, dass** die Steuerfläche (59) auf einer Breitseite (63) vom Radialvorsprung (26) sitzt und - in Einsteckrichtung (28) des Turms (20) gesehen -ihrem Axialabsatz (21) axial vorauseilt.

20. Betätigungsvorrichtung nach einem oder mehreren der Ansprüche 1 bis 19, **dadurch gekennzeichnet, dass** an der Breitseite (63) des Turms (20), die sich zwischen den beiden Seitenwänden (27) des Turms (20) befindet, eine Querrippe (64) sitzt, die eine in Ausziehrichtung (28') des Turms (20) weisende Anlagefläche (65) besitzt,
dass der Ausschnitt (36) vom Schieber (30) durch einen Endsteg (66) begrenzt ist
und dass in der Verriegelungslage (30.1) der Endsteg (66) vom Schieber (30) über die Anlagefläche (65) der Querrippe (64) vom Turm (20) fährt.

21. Betätigungsvorrichtung nach Anspruch 20, **dadurch gekennzeichnet, dass** die Querrippe (64) axial unterhalb der Auflagefläche (65) eine Neigungsfläche (67) aufweist
und dass die Neigungsfläche (67) in Einsteckrichtung (28') des Turms (20) geneigt verläuft.

22. Betätigungsvorrichtung nach einem oder mehreren der Ansprüche 1 bis 21,
**dadurch gekennzeichnet, dass** eine Federbelastung (32) zwischen dem Schieber (30) und dem Träger (10) angeordnet ist
und dass die Federbelastung (32) bestrebt ist, den Schieber (30) in seiner Verriegelungslage (30.1) zu drücken.

23. Betätigungsvorrichtung nach Anspruch 22, **dadurch gekennzeichnet, dass** die Federbelastung (32) von zwei Druckfedern (33) erzeugt ist
und dass die beiden Druckfedern (33) bei eingestecktem Turm (20) sich auf einander gegenüberliegenden Seitenwänden (27) des Turms (20) befinden.

24. Betätigungsvorrichtung nach Anspruch 23, **dadurch gekennzeichnet, dass** der Schieber (30) einen axial abragenden Lappen (14) aufweist,
dass der Lappen (14) einen Schlitz (15) im Träger (10) durchgreift und auf der Träger-Rückseite (19) herausragt,
dass der Träger (10) auf seiner Rückseite (19) eine Lasche (16) besitzt, die mit dem Lappen (14) ausgerichtet ist,
und dass die Druckfeder (33) sich zwischen der Lasche (16) und dem Lappen (14) abstützt.

25. Betätigungsvorrichtung nach einem der Ansprüche 1 bis 24, **dadurch gekennzeichnet, dass** der Träger (10) wenigstens im Bereich seiner Öffnung (13), die zum Einstecken (28) des Turms (20) dient, plattenförmig ausgebildet ist
und dass der plattenförmige Schieber (30) auf der in Ausziehrichtung (28') des Turms (20) weisenden Vorderseite (18) des Trägers (10) aufliegt.

26. Betätigungsvorrichtung nach Anspruch 25, **dadurch gekennzeichnet, dass** der Träger (10) auf seiner Vorderseite (18) Führungskanten (17) aufweist, zwischen denen der Schieber (30) sitzt,
und dass der Schieber (30) beim Verschieben (35, 35') zwischen den Führungskanten (17) gleitet.

27. Betätigungsvorrichtung nach einem oder mehreren der Ansprüche 1 bis 26, **dadurch gekennzeichnet, dass** eine Sicherungsschraube (60) vorgesehen ist;
welche die Verriegelungslage (30.1) des Schiebers (30) gegenüber dem Träger (10) und/oder dem Turm (20) sichert.

28. Betätigungsvorrichtung nach Anspruch 27, **dadurch gekennzeichnet, dass** der Träger (10) eine Gewindeaufnahme für die Sicherungsschraube (60) aufweist,
dass das eine Ende der Sicherungsschraube (Schraubenkopf 62) zu ihrer Drehbetätigung dient, während das andere Schraubenende (Schraubenschaft 61) fungiert,
dass der Schraubenschaft (61) der Sicherungsschraube (60) in der Verriegelungslage (30.1) mit einem Loch (68) im Schieber (30) ausgerichtet ist
und dass beim Verschrauben die Sicherungsschraube (60) in der Verriegelungslage (30.1) in das Loch (68) einfährt und den Schieber (30) sichert.

29. Betätigungsvorrichtung nach Anspruch 27, **dadurch gekennzeichnet, dass** der das Loch (68) im Schieber (30) durchsetzende Schraubenschaft (61) in einer Gewindebohrung (69) vom Turm (20) einschraubbar ist.

30. Betätigungsvorrichtung nach Anspruch 27, 28 oder 29, **dadurch gekennzeichnet, dass** der Schraubenkopf (62) der Sicherungsschraube (60) sich auf der Rückseite (19) des Trägers (10) befindet.

## Claims

1. Actuation device for doors or lids on vehicles.
with a carrier (10) which can be attached in the inside of the door,
with a tower (20), which has either a locking cylinder (40) or a styling feature, which can be inserted (28) into an opening (13) of the carrier (10),
with a slide (30) which can be slid lengthwise (35, 35') in the carrier (10) and which has a cutout (36) which at least partially grips around the tower (20) when said tower is inserted,
with at least one shoulder (31) on the slide (30) and with an opposing shoulder (21) on the tower (20),
with it being possible to slide (35, 35') the slide (30) relative to the tower (20) between a locked position (30.1) and an unlocked position (30.2)
and with the shoulder (31) of the slide (30) gripping the opposing shoulder (21) in the locked position (30.1) and locking the tower (20) in the carrier opening (13) in its inserted position,
with, in the unlocked position (30.2), the shoulder (31) releasing the opposing shoulder (21) and enabling the tower (20) to be inserted into (28), or withdrawn from (28'), the carrier (10),
**characterized in that**
the slide (30) has at least one cam (45, 46) on its front side (48) pointing in the withdrawal direction (28'), which has a radial outer surface (34) pointing away from the inserted tower (20),
the tower (20) has an opposing cam (22) pointing in the insertion direction (28),
with said opposing cam (22) being arranged at a radial distance (23) to the adjacent circumference zone of the tower (20) and having a radial inner surface (24) facing towards the tower (20),
and that when slid (35') into the locked position (30.1) the cam (45, 46) of the slide (30) moves in in the radial clearance (23) of the tower (20) and arrives behind the opposing cam (22) of the inserted tower (20), where its radial outer surface (34) is supported on the radial inner surface (24) of the opposing cam (22).

2. Actuating device according to Claim 1, **characterized in that** the tower (20) has at least one radial projection (25, 26) underneath the circumference zone which has the opposing cam (22),
the radial projection (25, 26) has an axial offset (21) towards this circumference zone
and this axial offset (21) creates the opposing shoulder for the slide (30).

3. Actuation device according to Claim 1, **characterized in that** the plate-shaped slide (30) has a thickening of the plate (39) in the area of its shoulder (31),
which in the locked position (30.1) moves in front of the opposing shoulder (21) or the axial offset of the inserted tower (20).

4. Actuation device according to Claim 3, **characterized in that** the plate thickening (39) consists of a pad (55, 56) which is seated on the back (49) of the plate-shaped slide (30).

5. Actuation device according to one or more of Claims 1 to 4, **characterized in that** the cam (45, 46), on its front side, and the pad (55, 56), on its back, are essentially seated on the same point of the slide (30).

6. Actuation device according to one or more of Claims 1 to 5, **characterized in that** the cam (45, 46) and/or the pad (55, 56) are arranged on both long sides of the cutout (36) on the inner lengthwise edge (38) of the slide (30).

7. Actuation device according to Claim 6, **characterized in that** two cams (45, 46) and/or pads (55, 56), which are at a distance from each other, viewed in the direction of sliding (35') of the slide (30), are arranged on the inner long edge (38) of the slide (30).

8. Actuation device according to Claim 7, **characterized in that** the one cam and/or pad is arranged at the start of the cutout (36) in the area facing towards the handle and there creates a starting cam (45) or starting pad (55),
with the other cam and/or pad being positioned in the cutout (36) in the area of the end distant from the handle and therefore forming an end cam (46) or end pad (56).

9. Actuation device according to claim 7 or 8, **characterized in that** the starting cam (45) and the end cam (46) of the slide (30) are assigned a common opposing cam (22) on the tower (20).

10. Actuation device according to Claim 9, **characterized in that** the common opposing cam (22) consists of a continuous strip (opposing cam strip).

11. Actuation device according to one or more of Claims 2 to 10, **characterized in that** the radial projections (25, 26) are arranged on opposite side walls (27) of the tower (20),
with the side walls (27) facing towards the inner long edge (38) of the slide (30) when the tower (20) is inserted and in the locked position (30.1).

12. Actuation device according to one or more of Claims 7 to 11, **characterized in that** two radial projections (25, 26) are arranged on the side wall (27) of the tower (20)
and both radial projections (25, 26) are arranged at a distance from each other (54) in the sliding direction (35, 35') of the slide (30) and when the tower (20) is inserted form a starting projection (25) they face towards the handle and form an end projection (26) distant from the handle.

13. Actuation device according to Claim 12, **characterized in that** in the locked position (30.1) the starting projection (25) of the tower (20) is aligned with the starting cam (45) or starting pad (55) of the slide (30)
and the end projection (26) of the tower (20) is flush with the end cam (46) or end pad (56) of the slide (30).

14. Actuation device according to Claim 12 or 13, **characterized in that** a common, strip-shaped opposing cam (opposing cam strip (22) is assigned to the starting projection (25) and the end projection (26)
and the opposing cam strip (22) is arranged at an axial distance (43) from both axial offsets, creating the opposing shoulder (21), of both radial projections (25, 26).

15. Actuation device according to one or more of Claims 12 to 14, **characterized in that** the distance (54) between both radial projections (25,26) is designed to be greater than or equal to the length (47) of the end cam (46) or end pad (56) of the slide (30).

16. Actuation device according to one or more of Claims 12 to 15, **characterized in that** although the continuous opposing cam strip (22) essentially covers the complete opposing shoulder (21) of the starting projection (25) it covers only a part of the opposing shoulder (21) of the end projection (26).

17. Actuation device according to one or more of Claims 1 to 16, **characterized in that** the tower (20) has at least one control surface (59) running at a slope relative to the insertion direction (28)
the slide (30) has a positioning surface (44) which has a slope opposite to the control surface (59),
and, when inserting (28), the control surface (59) of the tower (20) strikes the positioning surface (44) and the slide (30) is automatically slid back from its locked position (30.1) to the unlocked position (30.2).

18. Actuation device according to Claim 17, **characterized in that** the control surface (44) is located on the radial projection (26) of the tower (20)
and the positioning surface (44) is seated on the cam (46) and/or on the pad (56).

19. Actuation device according to Claim 18, **characterized in that** the control surface (59) is seated on a wide side (63) of the radial projection (26) and its axial offset (21) is axially leading, when viewed in the insertion direction (28) of the tower (20).

20. Actuation device according to one or more of Claims 1 to 19, **characterized in that** a transverse rib (64) is seated on the wide side (63) of the tower (20), which is located between both sidewalls (27) of the tower (20), with said transverse rib (64) having a contact surface (65) pointing in the withdrawal direction (28') of the tower (20),
the cutout (36) of the slide (30) is bounded by an end web (66)
and in the locked position (30.1) the end web (66) of the slide (30) moves over the contact surface (65) of the transverse rib (64) of the tower (20).

21. Actuation device according to Claim 20, **characterized in that** the transverse rib (64) has an axially sloping surface (67) under the contact surface (65)
and the sloping surface (67) runs at a slope in the insertion direction (28') of the tower (20).

22. Actuation device according to one or more of Claims 1 to 21, **characterized in that** a spring loading (32) is arranged between the slide (30) and the carrier (10)
and the spring loading (32) presses the slide (30) into its locked position (30.1).

23. Actuation device according to Claim 22, **characterized in that** the spring loading (32) is generated by two compression springs (33)
and both compression springs (33) are located on opposite side walls (27) of the tower (20) when the tower (20) is inserted.

24. Actuation device according to Claim 23, **characterized in that** the slide (30) has an axial downwards pointing tab (14),
and the tab (14) engages a slot (15) in the carrier (10) and projects.outwards on the carrier rear (19),
the carrier (10) has a strap (16) on its rear side (19) which is aligned with the tab (14),
and the compression spring (33) is supported between the strap (16) and the tab (14).

25. Actuation device according to one of Claims 1 to 24, **characterized in that** the carrier (10) is shaped in the form of a plate in the area of its opening (13), which serves for inserting (28) the tower (20)
and the plate-shaped slide (30) lies against the front side (18) of the tower (10), pointing in the direction of withdrawal (28') of the tower (20).

26. Actuation device according to Claim 25, **characterized in that** the carrier (10) has guide edges (17) on its front side (18), between which the slide (30) is seated,
and the slide (30) when slid (35, 35') slides between the guide edges (17).

27. Actuation device according to one or more of Claims 1 to 26, **characterized in that** a locking screw (60) is provided,
which locks the locked position (30.1) of the slide (30) relative to the carrier (10) and/or the tower (20).

28. Actuation device according to Claim 27, **characterized in that** the carrier (10) has a threaded receptacle for a locking screw (60),
one end of the locking screw (screw head 62) serves for its rotary actuation, with the other screw end (screw shaft 61) functioning
so that the screw shaft (61) of the locking screw (60) is aligned, in the locked position (30.1), with a hole (68) in the slide (30)
and, when screwed in, the locking screw (60) moves into the locked position (30.1) in the hole (68) and locks the slide (30).

29. Actuation device according to Claim 27, **characterized in that** the screw shaft (61) passing through the hole (68) in the slide (30) can be screwed into a threaded hole (69) of the tower (20).

30. Actuation device according to Claim 27, 28 or 29, **characterized in that** the screw head (62) of the locking screw (60) is located on the back (19) of the carrier (10).

## Revendications

1. Dispositif d'actionnement pour portes ou couvercles d'un véhicule
avec un support (10) qu'il est possible de fixer à l'intérieur de la porte,
avec une tour (20) présentant soit un cylindre de fermeture (40) soit un factice esthétique, laquelle tour peut s'enficher (28) dans un orifice (13) du support (10),
avec un curseur (30) guidé longitudinalement (35, 35') dans le support (10), lequel curseur présente une découpe (36) entourant au moins localement la tour (20) enfichée,
avec au moins un épaulement (31) sur le curseur (30) et avec un épaulement antagoniste (21) contre la tour (20),
sachant que le curseur (30) est déplaçable (35, 35') par rapport à la tour (20) entre une position de verrouillage (30.1) et une position de déverrouillage (30.2)
et qu'en position de verrouillage (30.1) l'épaulement (31) du curseur (30) recouvre l'épaulement antagoniste (21) et verrouille la tour (20) en position enfichée dans l'orifice (13) du support,
tandis qu'en position de déverrouillage (30.2) l'épaulement (31) libère l'épaulement antagoniste (21) et permet d'enficher (28) la tour (20) dans le support (10) ou de l'en extraire (28'),
**caractérisé en ce que**
le curseur (30) possède, sur son côté avant (48) regardant dans le sens d'extraction (28'), au moins une came (45, 46) qui présente elle-même une surface extérieure radiale (34) regardant en sens opposé à la tour (20) enfichée,
la tour (20) possède une came antagoniste (22) regardant dans le sens d'enfichage (28),
laquelle came est agencée radialement à une certaine distance (23) radiale d'une zone périmétrique voisine de la tour (20) et présente une surface intérieure radiale (24) regardant vers la tour (20),
et **en ce que** lors d'un déplacement (35') jusqu'en position de verrouillage (30.1) la came (45, 46) du curseur (30) pénètre dans l'écart (23) radial de la tour (20) et parvient derrière la came antagoniste (22) de la tour (20) enfoncée où sa surface extérieure radiale (34) s'appuie contre la surface intérieure radiale (24) de la came antagoniste (22).

2. Dispositif d'actionnement selon la revendication 1, **caractérisé en ce que** la tour (20) présente au moins une saillie radiale (25, 26) en dessous de la zone périmétrique comportant la came antagoniste (22),
**en ce que** la saillie radiale (25, 26) présente un talon axial (21) en direction de cette zone périmétrique
et que ce talon axial (21) génère l'épaulement antagoniste afférent au curseur (30).

3. Dispositif d'actionnement selon la revendication 1, **caractérisé en ce que** le curseur (30) en forme de plaque présente un épaississement (39) de plaque dans la zone de son épaulement (31),
lequel épaississement se rend, dans la position de verrouillage (30.1), devant l'épaulement antagoniste (21) et/ou le talon axial de la tour enfichée (20).

4. Dispositif d'actionnement selon la revendication 3, **caractérisé en ce que** l'épaississement (39) de plaque se compose d'un bloc (55, 56) en assise sur le dos (49) du curseur (30) en forme de plaque.

5. Dispositif d'actionnement selon une ou plusieurs des revendications 1 à 4, **caractérisé en ce que** la came (45, 46) côté avant et le bloc (55, 56) côté arrière se trouvent en assise essentiellement au même endroit du curseur (30).

6. Dispositif d'actionnement selon une ou plusieurs des revendications 1 à 5, **caractérisé en ce que** la came (45, 46) et/ou le bloc (55, 56) sont agencés des deux côtés longitudinaux de la découpe (36) contre les bords longitudinaux (38) intérieurs du curseur (30).

7. Dispositif d'actionnement selon la revendication 6, **caractérisé en ce que** sur le bord longitudinal (38) intérieur du curseur (30) sont agencés deux cames (45, 46) et/ou blocs (55, 56) qui, observés dans le sens de déplacement (35') du curseur (30), se trouvent à une certaine distance l'un(e) de l'autre.

8. Dispositif d'actionnement selon la revendication 7, **caractérisé en ce qu'**une came et/ou un bloc est agencé(e) dans la zone initiale - regardant la poignée - de la découpe (36) et génère là une came initiale (45) et/ou un bloc initial (55),
tandis que l'autre came et/ou l'autre bloc est positionné(e) à l'extrémité - éloignée de la poignée - de la découpe (36) et qu'ils forment ainsi une came terminale (46) et/ou un bloc terminal (56).

9. Dispositif d'actionnement selon la revendication 7 ou 8, **caractérisé en ce qu'**une came antagoniste (22) conjointe est affectée, contre la tour (20), à la came initiale (45) et à la came terminale (46) du curseur (30).

10. Dispositif d'actionnement selon la revendication 9, **caractérisé en ce que** la came antagoniste conjointe (22) se compose d'un bandeau continu (bandeau de came antagoniste).

11. Dispositif d'actionnement selon une ou plusieurs des revendications 2 à 10, **caractérisé en ce que** les saillies radiales (25, 26) sont agencées contre des parois latérales (27) de la tour (20) qui se font face,
sachant que les parois latérales (27) regardent les bords longitudinaux intérieurs (38) du curseur (30) lorsque la tour est enfichée (20) et en position de verrouillage (30.1).

12. Dispositif d'actionnement selon l'une ou plusieurs des revendications 7 à 11, **caractérisé en ce que** deux saillies radiales (25, 26) sont agencées contre la paroi latérale (27) de la tour (20)
et **en ce que** les deux saillies radiales (25, 26) sont distantes (54) l'une de l'autre dans le sens de déplacement (35, 35') du curseur (30) et que lors de l'enfichage de la tour (20) elles forment une saillie initiale (25) regardant la poignée et une saillie terminale (26) regardant en sens opposé de la poignée.

13. Dispositif d'actionnement selon la revendication 12, **caractérisé en ce qu'**en position de verrouillage (30.1) la saillie initiale (25) de la tour (20) est
alignée sur la came initiale (45) et/ou le bloc initial (55) du curseur (30)
et **en ce que** la saillie terminale (26) de la tour (20) se trouve alignée sur la came terminale (46) et/ou le bloc terminal (56) du curseur (30).

14. Dispositif d'actionnement selon la revendication 12 ou 13, **caractérisé en ce qu'**à la saillie initiale (25) et à la saillie terminale (26) est assignée une came antagoniste conjointe en forme de bandeau (bandeau 22 de came antagoniste)
et **en ce que** le bandeau (22) de came antagoniste est agencé à une distance axiale (43) des deux talons axiaux générateurs de l'épaulement (21), talons que comportent les deux saillies radiales (25, 26).

15. Dispositif d'actionnement selon l'une ou plusieurs des revendications 12 à 14, **caractérisé en ce que** la distance (54) entre les deux saillies radiales (25, 26) est configurée supérieure / égale à la longueur (47) de la came terminale (46) et/ou du bloc terminal (56) du curseur (30).

16. Dispositif d'actionnement selon l'une ou plusieurs des revendications 12 à 15, **caractérisé en ce que** le bandeau continu (22) de came antagoniste recouvre certes, pour l'essentiel, tout l'épaulement antagoniste (21) de la saillie initiale (25), mais seulement une partie de l'épaulement antagoniste (21) de la saillie terminale (26).

17. Dispositif d'actionnement selon l'une ou plusieurs des revendications 1 à 16, **caractérisé en ce que** la tour (20) présente au moins une surface de commande (59) au tracé incliné dans le sens (28) de l'enfichage,
**en ce que** le curseur (30) possède une surface de réglage (44) présentant une inclinaison opposée à celle de la surface de commande (59),
et **en ce que** lors de l'enfichage (28) la surface de commande (59) de la tour (20) percute la surface de réglage (44) et fait reculer automatiquement le curseur (30) de sa position de verrouillage (30.1) vers sa position de déverrouillage (30.2).

18. Dispositif d'actionnement selon la revendication 17, **caractérisé en ce que** la surface de commande (44) se trouve contre la saillie radiale (26) de la tour (20)
et **en ce que** la surface de réglage (44) se trouve en assise contre la came (46) et/ou le bloc (56).

19. Dispositif d'actionnement selon la revendication 18, **caractérisé en ce que** la surface de commande (59) se trouve en assise sur un côté large (63) de la saillie radiale (26) et - observée dans le sens d'enfichage (28) de la tour (20) - se déplace axialement en avance sur son talon axial (21).

20. Dispositif d'actionnement selon l'une ou plusieurs des revendications 1 à 19, **caractérisé en ce que** sur le côté large (63) de la tour (20), côté qui se trouve entre les deux parois latérales (27) de la tour (20), une nervure transversale (64) se trouve en assise et présente une surface d'applique (65) regardant dans le sens d'extraction (28') de la tour (20),
**en ce que** la découpe (36) du curseur (30) est délimitée par une nervure terminale (66)
et **en ce que** dans la position de verrouillage (30.1) la nervure terminale (66) du curseur (30) se déplace au dessus de la surface d'applique (65) que comporte la nervure transversale (64) de la tour (20).

21. Dispositif d'actionnement selon la revendication 20, **caractérisé en ce que** la nervure transversale (64) présente axialement, en dessous de la surface d'appui (65), une surface inclinée (67)
et **en ce que** la surface inclinée (67) présente un tracé incliné dans le sens d'enfichage (28') de la tour (20).

22. Dispositif d'actionnement selon l'une ou plusieurs des revendications 1 à 21, **caractérisé en ce qu'**une contrainte ressort (32) a été agencée entre le curseur (30) et le support (10)
et **en ce que** la contrainte ressort (32) s'efforce de pousser le curseur (30) dans sa position de verrouillage (30.1).

23. Dispositif d'actionnement selon la revendication 22, **caractérisé en ce que** la contrainte ressort (32) est générée par deux ressorts (33) de compression
et **en ce que** les deux ressorts de compression (33), lorsque la tour (20) est enfichée, se trouvent sur des parois latérales (27) se faisant face de la tour (20).

24. Dispositif d'actionnement selon la revendication 23, **caractérisé en ce que** le curseur (30) présente une languette (14) en saillie axiale,
**en ce que** la languette (14) traverse une fente (15) ménagée dans le support (10) et fait saillie sur le côté arrière (19) du support,
**en ce que** le support (10) présente sur son côté arrière (19) une patte (16) alignée avec la languette (14),
et **en ce que** le ressort de compression (33) s'appuie entre la patte (16) et la languette (14).

25. Dispositif d'actionnement selon l'une des revendications 1 à 24, **caractérisé en ce que** le support (10) est configuré en forme de plaque au moins dans la zone de son orifice (13) servant à enficher (28) la tour (20)
et **en ce que** le curseur (30) en forme de plaque applique sur le côté avant (18), du support (10), regardant dans le sens d'extraction (28') de la tour (20).

26. Dispositif d'actionnement selon la revendication 25, **caractérisé en ce que** le support (10) présente des arêtes de guidage (17) sur son côté avant (18), arêtes entre lesquelles le curseur (30) est en assise,
et **en ce que** le curseur (30) glisse pendant le déplacement (35, 35') entre les arêtes de guidage (17).

27. Dispositif d'actionnement selon l'une ou plusieurs des revendications 1 à 26, **caractérisé en ce qu'**une vis de sécurisation (60) est prévue,
qui sécurise la position de verrouillage (30.1) du curseur (30) par rapport au support (10) et/ou à la tour (20),

28. Dispositif d'actionnement selon la revendication 27, **caractérisé en ce que** le support (10) présente un réceptacle taraudé recevant la vis de sécurisation (60),
**en ce qu'**une extrémité de la vis de sécurisation (tête de vis 62) sert à lui imprimer un mouvement tournant, tandis que l'autre extrémité sert de tige de vis (61),
**en ce qu'**en position de verrouillage (30.1), la tige (61) de la vis de sécurisation (60) est alignée avec un trou (68) ménagé dans le curseur (30)
et **en ce que** lors du vissage, la vis de sécurisation (60) pénètre, en position de verrouillage (30.1), dans le trou (68) et sécurise le curseur (30).

29. Dispositif d'actionnement selon la revendication 27, **caractérisé en ce que** la tige de vis (61) traversant le trou (68) ménagé dans le curseur (30) se laisse visser dans un alésage taraudé (69) de la tour (20).

30. Dispositif d'actionnement selon les revendications 27, 28 ou 29, **caractérisé en ce que** la tête (62) de la vis de sécurisation (60) se trouve sur le côté arrière (19) du support (10).
